# EUROPÄISCHE PATENTSCHRIFT

(11) **EP 1 052 025 B1**
(45) Veröffentlichungstag und Bekanntmachung des Hinweises auf die Patenterteilung: **16.02.2005**
(21) Anmeldenummer: 00110054.4
(22) Anmeldetag: 12.05.2000
(51) Int. Cl.: B05B 11/00

(54) **Handbetätigte Pumpe**
Hand actuated pump
Pompe à actionnement manuel

(30) Priorität: 14.05.1999 DE 19922340; 14.05.1999 DE 29908586 U
(43) Veröffentlichungstag der Anmeldung: 15.11.2000
(73) Patentinhaber: Seaquist Perfect Dispensing GmbH, 44312 Dortmund (DE)
(72) Erfinder: Jasper, Bernhard, 45731 Waltrop (DE); Schmitz, Detlef, 44534 Lünen (DE)
(74) Vertreter: Groening, Hans Wilhelm, Dipl.-Ing.

(56) Entgegenhaltungen:
- EP-A- 0 469 368
- DE-U- 29 908 586
- US-A- 4 434 916

## Beschreibung

Die Erfindung betrifft eine handbetätigte Pumpe zur Abgabe von Flüssigkeiten, insbesondere Pflege- und Reinigungslotionen für den menschlichen Körper, mit einem zwischen einer Ruhestellung und Betätigungsstellung bewegbaren Spenderkopf gemäß dem Oberbegriff des Patentanspruchs 1. Eine handbetätigte Pumpe dieser Gattung ist aus EP 07 37 518 A1 bekannt.

FR 27 42 487 A1 beschreibt eine Handpumpe, bei welcher der Querschnitt der Wand des Schieberkolbens H-förmig ist und der horizontale Verbindungssteg Bestandteil des H-förmigen Querschnitts ist und die Dichtvorrichtung von einem radial inneren, unteren Schenkel des H-Querschnitts der Kolbenwand des Schieberkolbens in Form eines ringförmigen Dichtmantels gebildet ist, der sich von dem inneren Ende des Verbindungssteges des Schieberkolbens nach unten erstreckt.

In DE 196 18 711 A1 ist eine Handpumpe mit einem Kolben beschrieben, von dessen radial äußerer, an der zylindrischen Gehäusewand dicht anliegender Wand auf etwa mittlerer Höhe derselben ein Dichtungssteg radial nach innen vorsteht, der radiale Durchtrittsöffnungen des hohlen Pumpenschaftes durch abdichtende Anlage an einem unterhalb der Durchtrittsöffnungen liegenden Endabschnitt des Pumpenschaftes in der ausgefahrenen Hubendstellung desselben verschließt.

Auch in DE-GM 84 31 062 ist eine Handpumpe gezeigt, deren Hohlkolben mit einer Lippendichtung gegenüber einem Pumpenzylinder versehen ist. Neben einem federbelasteten Einlaß-Kugelventil ist der Hohlkolben an seinem inneren Ende mit einem federbeaufschlagten Auslaß-Kugelventil versehen. Beim Pumpenhub gelangt die Lippendichtung zunächhst in einen abgesetzten konischen Bereich der Gehäusebohrung und danach in einen zylindrischen Abschnitt, in dem zwischen Lippendichtung und Bohrungswand ein Ringspalt frei bleibt, der eine Belüftung ermöglicht.

Derartige Pumpen sind in den letzten Jahren zunehmend gebräuchlich, um eine große Anzahl von Produkten, wie z.B. Körperpflegeprodukte, Reinigungsprodukte, Schmiermittel etc., abzugeben. Eine typische, handbetätigte Pumpe besteht aus einem Pumpengehäuse mit einem Pumpenzylinder zur Aufnahme eines hin und her gehenden Kolbens, der in dem Pumpenzylinder verschiebbar angeordnet ist. Die Pumpe ist mit einem Saugrohr versehen und kann auf einem Behälter zum Ansaugen von in dem Behälter enthaltener Flüssigkeit befestigt werden. Ein Pumpenschaft erstreckt sich aus dem Pumpengehäuse und ist mit dem Kolben verbunden, wobei eine Feder den Kolben und den Pumpenschaft in Richtung der ausgefahrenen Ruhestellung des Pumpenschaftes unter Vorspannung hält. Der Spenderkopf ist auf dem Pumpenschaft befestigt. Eine Mehrzahl von Einwegventilen ist innerhalb des Pumpengehäuses angeordnet, damit die Flüssigkeit in dem Behälter aus der Abgabeöffnung durch Hin- und Herbewegen des Spenderkopfs zwischen der Ruhestellung und der Betätigungs- oder Arbeitsstellung abgegeben werden kann.

Aufgabe der Erfindung ist es, eine handbetätigte Pumpe der oben beschriebenen Gattung dahingehend zu verbessern, daß sie einen praktisch universellen Einsatz mit hoher Abgaberate ermöglicht, insbesondere für cremartige Produkte verhältnismäßig hoher Viskosität, wie Hautcremes oder -lotions bzw. Produkte für Haarpflege und -styling.

Die Erfindung löst diese Aufgabe durch die im Patentanspruch 1 enthaltenen Merkmale. Die Handpumpe ermöglicht eine zufriedenstellende Mengenabgabe unterschiedlichster Produkte, angefangen von Flüssigkeiten geringer Viskosität bis hin zu Lotions verhältnismäßig hoher Viskosität, so daß sowohl kosmetische als auch Hauptpflegeprodukte dosiert appliziert werden können. Die infrage kommenden Dosiermengen liegen vorzugsweise im Bereich von 300 und 700 *µ*l. Aus den vorstehenden Angaben erklärt sich, daß es bei der Konstruktion der vorliegenden Handpumpe insbesondere auf die zuverlässige, vielseitige Einsatzfähigkeit der Pumpe für unterschiedlichste Produkte ankommt.

Die Erfindung ist nachstehend anhand schematischer Zeichnungen von Ausführungsbeispielen der Pumpe näher beschrieben. Es sind:
- Fig. 1: ein Mittellängsschnitt einer handbetätigten Pumpe in ausgefahrener Ruhestellung, in welcher der Kolben Durchtrittsöffnungen des Pumpenschaftes an dessen unterem Ende abdichtet;
- Fig. 2: einen Ausschnitt aus Fig. 1 in vergrößertem Maßstab, der das Zusammenwirken des Kolbens mit einer abgeänderten Ausführungsform eines Pumpenschaftes verdeutlicht und die Abdichtung zwischen Kolben und Pumpenschaft kurz nach Beginn des Pumphubes veranschaulicht, sowie
- Fig. 3: einen Ausschnitt ähnlich Fig. 2.

Gleiche Bezugszeichen beziehen sich auf ähnliche Teile in den Fig. der Zeichnungen.

In Fig. 1 ist eine von Hand zu betätigende Pumpe 10 zur Abgabe einer Flüssigkeit in einem nicht dargestellten Behälter im Längsschnitt dargestellt, die im wesentlichen aus einem Pumpengehäuse 12, einer eine obere Öffnung 14 des Pumpengehäuses 12 verschließenden Befestigungskappe 16, einem am oberen Ende mit einem nicht gezeigten Spender- und Beätigungskopf versehenen Pumpenschaft 18 mit einem darauf hin und her bewegbaren hülsenförmigen Schieberkolben 20 als Auslaßventil und einem Ansaugventil 22 besteht. Der Schieberkolben 20 ist durch eine zylindrische Schraubendruckfeder 24 in Richtung seiner oberen Ruhe- oder Schließstellung vorgespannt.

Das Pumpengehäuse 12 setzt sich aus einem oberen, zylindrischen Hauptabschnitt 26 mit einem unteren Ende 28, einem sich daran anschließenden konischen Mittelabschnitt 30 und einem unteren, zylindrischen Abschnitt 32 kleineren Durchmessers zusammen.

Die Befestigungskappe 16 schließt mit einer Kopfwand 34 die obere Gehäuseöffnung 14 ab und ist mit einer mittleren Durchtrittsöffnung 36 für den Pumpenschaft 18 versehen. Ein Kappenmantel 38 ist am unteren Ende mit einem Ringflansch 40 versehen, der in an sich bekannter Weise mit einem Rand einer oberen Öffnung des nicht gezeigten Behälters dicht und fest verbunden werden kann. Eine Unterseite 42 der Kopfwand 34 ist an ihrem Außenrand mit einer sich über ihren Umfang erstreckkenden Entlüftungsnut 44 versehen, von der sich radial nach innen Entlüftungsnuten 46 erstrecken, die mit dem Innern des Pumpengehäuses 12 in Verbindung stehen. Die Innenseite des Kappenmantels 38 ist am oberen Ende unterhalb der Kopfwand 34 mit einer umlaufenden Nut 50 versehen.

Das Pumpengehäuse 12 hat am oberen Ende einen sich radial nach außen erstreckenden Flansch 48, der in die umlaufende Nut 50 an der Innenseite des Kappenmantels 38 eingreift. Die Außenseite dieses Gehäuseflansches 48 ist mit mindestens einer senkrecht verlaufenden Entlüftungsnut 52 versehen, die mit dem Boden der inneren Nut 50 des Kappenmantels 38 einen Entlüftungskanal bildet. Der Entlüftungskanal ist mit mindestens einem radialen Entlüftungskanal verbunden, der jeweils von der radialen Entlüftungsnut 46 an der Unterseite 42 der Kopfwand 34 und einer sie abdeckenden, oberen Stirnseite 54 des Gehäuseflansches 48 gebildet ist und mit dem Innern des oberen Pumpengehäuses 12 und des Behälters in Verbindung steht.

Ferner ist gemäß Fig. 1 und 2 die Befestigungskappe 16 an der Unterseite 42 ihrer Kopfwand 34 mit einem zylindrischen Anschlagstutzen 60 versehen, der sich im radialen Abstand von der mittleren Durchtrittsöffnung 36 der Befestigungskappe 16 für den Pumpenschaft 18 bis etwa zur mittleren Höhe des Kappenmantels 38 erstreckt und dessen unteres Ende 56 einen Anschlag für den Schieberkolben 20 in dessen oberer Ruhe- oder Schließstellung bildet. Durch Variierung der Länge des Anschlagstutzens 60 kann die Dosierung der pro Pumpenhub auszubringenden Produktmenge eingestellt werden. Die Außenseite 58 des Anschlagsstutzens 60 ist im Bereich seines unteren Endes 56 auf etwa dem unteren Drittel seiner Höhe mit einer konisch nach unten und innen verjüngten Führungsfläche 62 für den Schieberkolben 20 versehen, wie nachstehend näher ausgeführt wird (Fig. 2). Die Belüftung des Behälters über die o.g. Kanäle 44, 46, 52 und die Durchtrittsöffnung 36 der Befestigungskappe 16 erfolgt jeweils bei Betätigung der Pumpe, wenn der Schieberkolben 20 von dem unteren Ende 56 des Anschlagstutzens 60 getrennt wird und dadurch die Verbindung des Inneren des Behälters über die Entlüftungskanäle 44, 46, 52 zur Durchtrittsöffnung 36 und damit zur freien Atmosphäre freigegeben wird.

Fig. 1 zeigt, daß der Hauptabschnitt 26 des Pumpengehäuses 12 in einer Pumpenkammer 64 einen Pumpenzylinder 66 mit einer zylindrischen Innenwand 67 enthält, der durch eine untere Ringschulter 68 begrenzt ist. Bis zu dieser Ringschulter 68 erstrecken sich Führungsleisten 70, die in Umfangswinkelabständen von einer Innenwand 72 des Hauptabschnitts 26 und des darunter liegenden mittleren Abschnitts 30 des Gehäuses 12 radial nach innen und oben vorstehen. Obere Stirnflächen 74 dieser Führungsleisten 70 verlaufen bogenförmig nach innen und unten und gehen in zur Hauptachse der Pumpe 10 parallele Schmalseiten 76 über. Diese Schmalseiten 76 der Führungsleisten 70 liegen auf einem imaginären Hüllzylinder, der dem Innendurchmesser des unteren Gehäuseabschnitts 32 entspricht. Diese Führungsleisten 70 dienen in Verbindung mit ihren bogenförmigen, das Einführen der Feder 24 erleichternden Stirnflächen 74 einer schnellen, sicheren Montage und einwandfreien Führung der Schraubendruckfeder 24.

Fig. 1 zeigt ferner, daß der untere, zylindrische Gehäuseabschnitt 32 einen Boden 78 hat, der in der Mitte eine Ansaugöffnung 80 aufweist, deren Öffnungsrand einen Ventilsitz bildet. An der Unterseite des Bodens 78 ist ein Saugrohrnippel 82 für ein nicht gezeigtes Saugrohr angeordnet, dessen Ansaugkanal 83 koaxial zur Ansaugöffnung 80 verläuft.

Der untere Gehäuseabschnitt 32 enthält einen Ventilkäfig 84 (Fig. 1), der das kugelförmige, aus Metall, vorzugsweise aus nicht rostendem Stahl bestehende Ansaugventil 22 aufnimmt. Das Ansaugventil 22 ist in dem Ventilkäfig 84 zwischen einer unteren, die Ansaugöffnung 80 verschließenden Stellung und einer oberen Öffnungsstellung begrenzt axial beweglich angeordnet. Der Ventilkäfig 84 besteht aus Käfigleisten 86, die in gleichen Winkelabständen über den Umfang einer zylindrischen Innenfläche 88 des unteren Gehäuseabschnitts 32 angeordnet sind. Die Käfigleisten 86 sind an ihrem oberen Ende mit Begrenzungswülsten 90 versehen, die die obere Öffnungsstellung des Ansaugventils 22 bestimmen. Obere Stirnflächen 92 der Käfigleisten 86 dienen zur Abstützung des unteren Endes der zylindrischen Schraubendruckfeder 24, die durch die achsparallelen Schmalseiten 76 der Führungsleisten 70 geführt ist und sich mit ihrem oberen Ende auf einer ringförmigen Stützfläche 94 am unteren, zum Ende hin konisch verjüngten und geschlossenen Ende 96 des Pumpenschaftes 18 abstützt. Es versteht sich, daß in Abhängigkeit von dem vorgesehenen Verwendungszweck der Pumpe das kugelförmige Ansaugventil 22 mit einer Kunststoffschicht bedeckt und auch vollkommen aus Kunststoff bestehen sowie auch eine von der Kugelform abweichende Form aufweisen kann.

Fig. 2 zeigt deutlicher, daß das in das Innere des Pumpengehäuses 12 ragende Ende 96 des Pumpenschaftes 18 mit einem ringschulterförmigen Mitnehmeranschlag 98 versehen ist, der in der dargestellten oberen Ruhe- oder Schließstellung desselben im axialen Abstand unterhalb der Unterseite 42 der Kopfwand 34 im Bereich von deren mittlerer Öffnung 36 angeordnet ist. Außerdem ist der Mitnehmeranschlag 98 am Umfangsrand im Abstand von einer zylindrischen Innenseite 100 des Anschlagstutzens 60 angeordnet.

Unter diesem Mitnehmeranschlag 98 befindet sich ein zylindrischer Längenabschnitt 102 des Pumpenschaftes 18, dessen Durchmesser demjenigen des Pumpenschaftes 18 oberhalb des Mitnehmeranschlags 98 entspricht. Die Länge dieses zylindrischen Abschnitts 102 entspricht etwa der Länge der Hubbewegung des Schieberkolbens 20 auf dem Pumpenschaft 18.

Der zylindrische Längenabschnitt 102 des Pumpenschaftes 18 geht an seinem unteren Ende in eine Einschnürung 104 über. Diese Einschnürung 104 besteht an ihrem oberen Ende aus einem nach unten konisch verjüngten Abschnitt 106, der an seinem unteren Ende in einen zylindrischen Längenabschnitt 108 übergeht, dessen Durchmesser naturgemäß kleiner als der Durchmesser des übrigen Pumpenschaftes 18 bemessen ist.

Dieser den größten Teil, nämlich etwa Dreiviertel der Höhe der Einschnürung 104 einnehmende zylindrische Längenabschnitt 108 setzt sich aus einem oberen, vollwandigen Längenabschnitt 109 und einem sich darunter erstreckenden Längenabschnitt 110 zusammen, dessen Höhe etwa 60 % der gesamten Höhe der Einschnürung 104 beträgt. Im Bereich dieses Längenabschnitts 110 der Einschnürung 104 ist der Pumpenschaft 18 mit mehreren, in gleichen Winkelabständen sowie in gleicher Höhe angeordneten, radialen Durchtrittsöffnungen 112 versehen, die eine Flüssigkeitsverbindung zwischen einem axialen Durchgangskanal 114 des Pumpenschaftes 18 und der Pumpenkammer 64 herstellen. Die sich durch die zylindrische Wandung des Pumpenschaftes 18 erstreckkenden Durchtrittsöffnungen 112 haben einen Durchmesser, der der Höhe des Längenabschnitts 110 entspricht.

An das untere Ende dieses Längenabschnitts 110 schließt sich eine sich nach unten konisch erweiternde Auflauffläche 116 an, die in einer Dichtschulter 118 des unteren Endes 96 des Pumpenschaftes 18 ausläuft, deren Außendurchmesser demjenigen des Pumpenschaftes 18 entspricht und die im axialen Abstand über der Stützfläche 94 für das obere Ende der zylindrischen Schraubendruckfeder 24 angeordnet ist. Die Auflauffläche 116 bildet mit der Hauptachse der Pumpe 10 einen sich nach unten öffnenden Winkel von bevorzugt 10° bis 15° und wird in ihrer Funktion weiter unten beschrieben.

Die Wand des hülsenförmigen Schieberkolbens 20 ist im Querschnitt, wie insbesondere aus Fig. 2 und 3 zu ersehen ist, mit einem etwa H-förmigen Querschnitt versehen. Dieser etwa H-förmige Querschnitt des Schieberkolbens 20 wird von einer äußeren, oberen Dichtlippe 119 und einer äußeren, unteren Dichtlippe 120 gebildet (Fig. 1), die jeweils nur mit ihren Enden an der Innenwand des Pumpenzylinders 66 mit elastischer Vorspannung dichtend anliegen, aber zwischen sich an der Wand des Pumpenzylinder 66 einen Ringraum 122 bilden. Infolgedessen ist die Reibung des Schieberkolbens 20 gegenüber der Pumpenzylinderwand 67 vermindert, während eine relativ hohe spezifische Flächenpressung im Sinne einer verbesserten Abdichtung erreicht wird.

Ferner wird dieser H-förmige Querschnitt der Kolbenwand von einem Verbindungssteg 124 gebildet, der sich an einer Verbindungsstelle 126 der oberen Dichtlippe 119 mit der unteren Dichtlippe 120 radial nach innen erstreckt und an seinem inneren Ende mit einem nach oben oder außen aufragenden Dichtkragen 128 versehen ist. Der Dichtkragen 128 reicht bis zur Höhe der oberen, äußeren Dichtlippe 119 und ist an der Innenseite mit einem Dichtungswulst 130 versehen, der an dem zylindrischen Längenabschnitt 102 unter dem Mitnehmeranschlag 98 des Pumpenschaftes 18 unter Vorspannung abdichtend anliegt und nach oben konisch zuläuft. Der H-förmige Wandquerschnitt des Schieberkolbens 20 wird durch einen Dichtmantel 132 vervollständigt, der sich vom inneren Ende des Verbindungssteges 124 nach unten und innen auf einer Länge erstreckt, die etwa einem Viertel der Höhe der unteren Dichtlippe 120 des Schieberkolben 20 entspricht. Dieser Dichtmantel 132 liegt in der in Fig. 1 und 3 gezeigten Ruhestellung der Pumpe auf der Dichtschulter 118 des unteren Endes 96 des Pumpenschaftes 18 auf und dichtet dadurch die radialen Durchtrittsöffnungen 112 gegenüber dem Pumpenzylinder 66 ab. Ferner ist der Pumpenzylinder 66 nach außen durch die äußeren, oberen und unteren Dichtlippen 119, 120 des Schieberkolbens 20 abgedichtet. Dabei wird der Schieberkolben 20 mit der Oberseite seines Verbindungssteges 124 gegen das den Kolbenhubweg oben begrenzende, untere Ende 56 des Anschlagsstutzens 60 unter der Wirkung der Schraubendruckfeder 24 und einer unteren, abgerundeten und auf der Dichtschulter 118 aufliegenden Dichtkante 134 des Dichtmantels 132 gepreßt. Dies wird im übrigen dadurch sichergestellt, daß, wie erwähnt, der Mitnehmeranschlag 98 des Pumpenschaftes 18 einen axialen Abstand zur Unterseite 42 der Kopfwand 34 im Bereich der mittleren Durchtrittsöffnung 36 für den Pumpenschaft 18 einhält.

Ferner ist aus den Fig. 1 und 3 ersichtlich, daß der Dichtkragen 128 und der Dichtmantel 132 des Schieberkolbens 20 mit der ringförmigen Einschnürung 104 des Pumpenschaftes 18 einen ringförmigen Hohlraum 136 bilden, so daß die Dichtkante 134 des Dichtmantels 132 in der in Fig. 2 gezeigten Öffnungsstellung des Schieberkolbens 20 oberhalb der Seele der radialen Durchtrittsöffnungen 112 in einem beträchtlichen, radialen Abstand vor den radialen Durchtrittsöffnungen 112 angeordnet ist. Somit ist ein strömungsgünstiges Fließen der unter Pumpendruck stehenden Behälterflüssigkeit zwischen dem Dichtmantel 132 und der ringförmigen Einschnürung 104 sowie durch die Durchtrittsöffnungen 112 in den axialen Durchgangskanal 114 des Pumpenschaftes 18 möglich, der ebenfalls einen von Drosselwiderständen weitgehend freien, großen Strömungsquerschnitt aufweist.

Ferner ist aus Fig. 3 zu erkennen, daß bei einer Rückstellung des Schieberkolbens 20 in Richtung der unteren Dichtschulter 118 der Dichtmantel 132 mit seiner unteren, abgerundeten Dichtkante 134 weich auf die Auflauffläche 116 unterhalb des zylindrischen Längenabschnitts 110 auftrifft und auf diese Weise mit einem zunehmenden radialen Anpreßdruck bis zu der unteren Dichtschulter 118 des Pumpenschaftes 18 geführt wird, so daß eine sehr gute Abdichtung zwischen Schieberkolben 20 und Pumpenschaft 18 erzielt wird.

Ferner ist aus den Fig. 1 und 2 deutlich zu ersehen, daß der sich in der oberen Ruhestellung befindende Schieberkolben 20 mit seiner oberen Dichtlippe 119 infolge der konischen Führungsfläche 62 des Anschlagstutzens 60 ebenfalls mit Vorspannung gegen die Innenwand 67 des Pumpenzylinders 66 gedrückt wird, so daß infolge der dadurch erhöhten spezifischen Flächenpressung eine ausgezeichnete Abdichtung zwischen dem Schieberkolben 20 und dem Pumpzylinder 66 erreicht wird.

Schließlich ist aus Fig. 2 zu erkennen, daß gemäß einer besonders bevorzugten Ausführungsform die Unterseite des Mitnehmeranschlages 98 mit einer umgekehrt U-förmigen Ringnut 138 versehen ist, die zur Aufnahme des Dichtkragens 128 des Schieberkolbens 20 dient. Dabei ist zu erkennen, daß ein äußerer Schenkel 140 des umgekehrten U-Profils der Ringnut 138 mit der Hauptachse der Pumpe 10 einen sich nach unten öffnenden spitzen Winkel einschließt, so daß, wenn der Dichtkragen 128 in diese Ringnut 138 eingreift, das obere Ende des Dichtkragens 128 über eine konische Außenseite 142 desselben gegen den zylindrischen Längenabschnitt 102 des Pumpenschaftes 18 abdichtend gepreßt wird. Die radiale Vorspannung des Dichtkragens 128 sichert den Eingriff desselben in diese untere Ringnut 138 des Mitnehmeranschlages 98 und gewährleistet eine dichte Anlage des ringförmigen Dichtwulstes 130 an dem zylindrischen Längenabschnitt 102 des Pumpenschaftes 18 auch dann, wenn ein erheblicher Pumpendruck in Abhängigkeit von den für die Flüssigkeit zur Verfügung stehenden Querschnitten aufgebracht werden muß, um Flüssigkeiten geringer oder hoher Viskosität aus dem Behälter heraus abzupumpen.

### Bezugszeichenliste

- 10: Pumpe
- 12: Pumpengehäuse
- 14: obere Öffnung
- 16: Befestigungskappe
- 18: Pumpenschaft
- 20: Schieberkolben
- 22: Ansaugventil
- 24: Schraubendruckfeder
- 26: oberer Hauptabschnitt
- 28: unteres Ende
- 30: konischer Mittelabschnitt
- 32: unterer, zylindrischer Abschnitt
- 34: Kopfwand
- 36: Durchtrittsöffnung
- 38: Kappenmantel
- 40: Ringflansch
- 42: Unterseite
- 44: Entlüftungsnut
- 45: Kappenkragen
- 46: radiale Entlüftungsnuten
- 47: Entlüftungskanal
- 48: Gehäuseflansch
- 50: Nut (umlaufende)
- 52: senkrecht verlaufende Entlüftungsnuten
- 54: obere Stirnseite (Gehäuseflansch)
- 56: unteres Ende (Anschlagstutzen)
- 58: Außenseite ( " )
- 60: Anschlagstutzen
- 62: konische Führungsfläche
- 64: Pumpenkammer
- 66: Pumpenzylinder
- 67: Pumpenzylinderwand
- 68: untere Ringschulter
- 70: Führungsleisten
- 72: Innenwand (Hauptabschnitt)
- 74: obere Stirnflächen
- 76: achsparallele Schmalseiten
- 78: Boden
- 80: Ansaugöffnung
- 82: Saugrohrnippel
- 83: Ansaugkanal
- 84: Ventilkäfig
- 86: Käfigleisten
- 88: zylindrische Innenfläche
- 90: Begrenzungswülste
- 92: obere Stirnflächen
- 94: ringförmige Stützfläche
- 96: konisch verjüngtes, geschlossenes Ende
- 98: ringschulterförmiger Mitnehmeranschlag
- 100: zylindrische Innenseite (Anschlagstutzen)
- 102: zylindrischer Längenabschnitt (Pumpenschaft)
- 104: Einschnürung
- 106: nach unten konisch verjüngter Abschnitt
- 108: zylindrischer Längenabschnitt
- 109: oberer, vollwandiger Längenabschnitt
- 110: darunter erstreckender, zylindrischer Längenabschnitt
- 112: radiale Durchtrittsöffnungen
- 114: axialer Durchgangskanal
- 116: konische Auflauffläche
- 118: Dichtschulter
- 119: äußere, obere Dichtlippe
- 120: äußere, untere Dichtlippe
- 122: Ringraum
- 124: Verbindungssteg
- 126: Verbindungsstelle
- 128: Dichtkragen
- 130: Dichtwulst
- 132: Dichtmantel
- 134: untere, abgerundete Dichtkante
- 136: ringförmiger Hohlraum
- 138: Ringnut
- 140: äußerer Schenkel (U-Profil)
- 142: konische Außenseite

## Patentansprüche

1. Handpumpe (10) zur Abgabe einer Flüssigkeit in einem Behälter, umfassend:
a) ein Pumpengehäuse (12), das einen oberen Hauptabschnitt (26), einen mittleren, nach unten konisch verjüngten Abschnitt (30) am unteren Ende (28) des Hauptabschnitts (26) sowie einen unteren, zylindrischen, im Durchmesser verringerten Abschnitt (32) aufweist, wobei
b) der Hauptabschnitt (26) mit einem Gehäuseflansch (48) versehen ist und einen Pumpenzylinder (66) mit einer oberen Öffnung (14) aufweist;
c) der untere zylindrische Abschnitt (32) mit einem Gehäuseboden, (78) versehen ist, der eine axiale Ansaugöffnung (80) enthält, die einen Ventilsitz für ein Ansaugventil (22) bildet;
d) ein Saugrohrnippel (82) an der Unterseite des Gehäusebodens (78) für ein sich in das Innere des Behälters erstreckendes Saugrohr angeordnet ist;
e) eine Befestigungskappe (16) zur Befestigung des Pumpengehäuses (12) auf einer Öffnung des Behälters, wobei die Befestigungskappe (16) eine Kopfwand (34) mit einer mittleren Durchtrittsöffnung (36) zur Abdeckung der oberen Öffnung (14) des Pumpengehäuses (12) sowie einen Kappenmantel (38) aufweist, der zusammen mit der Kopfwand (34) einen Gehäuseflansch (48) übergreift;
f) einen zylindrischen Anschlagstutzen (60), der von einer Unterseite (42) der Kopfwand (34) der Befestigungskappe (16) in die obere Öffnung (14) des Pumpengehäuses (12) in radialem Abstand von dem Pumpenzylinder (66) nach unten hineinragt;
g) einen zylindrischen Pumpenschaft (18), der zwischen einer oberen Ruhestellung und einer unteren Pumpenhub-Endstellung axial hin und her bewegbar ist und dessen aus dem Pumpengehäuse (12) durch die Durchtrittsöffnung (36) der Befestigungskappe (16) herausragendes Schaftende mit einem eine Austrittsöffnung aufweisenden Spenderkopf versehen ist, während ein zum unteren Ende hin geschlossenes und konisch verjüngtes, Schaftende (96) desselben innerhalb des Pumpengehäuses (12) angeordnet ist, wobei sich durch den Pumpenschaft (18) ein axialer, zylindrischer Durchgangskanal (114) für die Behälterflüssigkeit erstreckt;
h) eine Ringschulter (68) am unteren Ende des Pumpenzylinders (66);
i) mehrere radiale Durchtrittsöffnungen (112), die in der Wand des Pumpenschaftes (18) oberhalb des konisch verjüngten unteren Endes (96) des Pumpenschaftes (18) angeordnet sind;
j) einen oberen, radialen, ringschulterförmigen Mitnehmeranschlag (98) im axialen Abstand oberhalb der radialen Durchtrittsöffnungen (112) des Pumpenschaftes (18), wobei sich zwischen den Durchtrittsöffnungen (112) und dem Mitnehmeranschlag (98) ein zylindrischer Längenabschnitt (102) des Pumpenschaftes (18) erstreckt;
k) eine untere, äußere Dichtschulter (118) im Abstand unterhalb der radialen Durchtrittsöffnungen (112);
l) einen hülsenförmigen Kolben (20), der mit dem Pumpenschaft (18) verbunden ist und mit je einer äußeren, oberen und unteren Dichtlippe (119, 120) versehen ist, die abdichtend an einer Innenwand (67) des Pumpenzylinders (66) anliegen;
m) Anschläge im Pumpengehäuse (12) für den Schieberkolben (20), die dessen Hubweg begrenzen;
n) einen etwa horizontalen Verbindungssteg (124) des Schieberkolbens (20), der sich auf etwa mittlerer Höhe von der Innenseite der Dichtlippen (119, 120) radial nach innen erstreckt und von dessen innerem Ende ein Dichtkragen (128) aufragt, der an dem zylindrischen Längenabschnitt (102) zwischen dem Mitnehmeranschlag (98) und den radialen Durchtrittsöffnungen (112) axial relativ beweglich anliegt und sich in Ruhestellung der Pumpe (10) bis zu einer Höhe im Abstand unterhalb des Mitnehmeranschlages (98) des Pumpenschaftes (18) erstreckt;
o) der Verbindungssteg (124) mit einer Dichtvorrichtung versehen ist, die in der Ruhestellung der Pumpe (10) mit der unteren Dichtschulter (118) des Pumpenschaftes (18) zur Abdichtung der Durchtrittsöffnungen (112) des letzteren zusammenwirkt;
**dadurch gekennzeichnet, daß**
p) der horizontale Verbindungssteg (124) Bestandteil eines H-förmigen Querschnitts der Wand des Schieberkolbens (20) ist und die Dichtvorrichtung von einem radial inneren, unteren Schenkel des H-Querschnitts der Kolbenwänd des Schieberkolbens (20) in Form eines ringförmigen Dichtmantels (132) gebildet ist, der sich von dem inneren Ende des Verbindungssteges (124) des Schieberkolbens (20) nach unten und innen konisch verjüngt erstreckt;
q) der lichte Innendurchmesser einer ringförmigen Dichtkante (134) des Dichtmantels (132) kleiner als der Durchmesser des zylindrischen Schaftabschnitts (102) oberhalb der Durchtrittsöffnungen (112) bemessen ist;
r) die in Umfangsrichtung in gleichen Winkelabständen und auf gleicher Höhe angeordneten Durchtrittsöffnungen (112) des Pumpenschaftes (18) am unteren Ende eines zylindrischen Längenabschnitts (108) des Pumpenschaftes (18) angeordnet sind, dessen Durchmesser kleiner als derjenige des Pumpenschaftes (18) bemessen und durch den darüber angeordneten zylindrischen Längenabschnitt (102) des Pumpenschaftes (18) begrenzt ist, dessen Durchmesser dem Außendurchmesser des übrigen Pumpenschaftes (18) entspricht und am oberen Ende einen Mitnehmeranschlag (98) für den Schieberkolben (20) aufweist;
s) das untere Ende des zylindrischen Längenabschnitts (102) in einen nach unten konisch verjüngten Abschnitt (106) übergeht, an dessen unteres Ende sich der zylindrische Längenabschnitt (108) anschließt, der einen oberen, vollwandigen, zylindrischen Abschnitt (109) und einen unteren Abschnitt (110) gleichen Durchmessers umfaßt, der mit den Durchtrittsöffnungen (112) versehen ist und unterhalb desselben in eine sich nach unten konisch erweiternde Auflauffläche (116) für den Dichtmantel (132) des Schieberkolbens (20) übergeht, die sich bis zur Dichtschulter (118) des Pumpenschaftes (18) für den Dichtmantel (132) des Schieberkolbens (20) erstreckt.

2. Handpumpe nach Anspruch 1, **dadurch gekennzeichnet, daß** die sich nach unten erweiternde Auflauffläche (116) mit der Hauptachse der Pumpe (10) einen spitzen Winkel im Bereich von 10°-15° einschließt.

3. Handpumpe nach Anspruch 1, **dadurch gekennzeichnet, daß** der oberhalb der Durchtrittsöffnungen (112) angeordnete Mitnehmeranschlag (98) am Pumpenschaft (18) eine obere Hubbegrenzung für den Schieberkolben (20) bildet und an seiner Unterseite mit einer umlaufenden Ringnut (138) versehen ist, wobei ein innerer Schenkel des umgekehrt U-förmigen Nutprofils der Ringnut (138) von dem zylindrischen Längenabschnitt (102) des Pumpenschaftes (18), der Boden und ein äußerer Profilschenkel (140) der Ringnut (138) von dem Mitnehmeranschlag (98) gebildet sind.

4. Handpumpe nach Anspruch 3, **dadurch gekennzeichnet, daß** der äußere Profilschenkel (140) der Ringnut (138) des Mitnehmeranschlages (98) mit der Hauptachse der Pumpe (10) einen sich zur Pumpenkammer (64) öffnenden, spitzen Winkel einschließt, derart, daß der innere Dichtkragen (128) des Schieberkolbens (20) beim Eingriff in die Ringnut (138) gegen die Wand des zylindrischen Längenabschnitts (102) des PUmpenschaftes (18) abdichtend preßbar ist.

5. Handpumpe nach Anspruch 1, **dadurch gekennzeichnet, daß** die zylindrische Außenseite (58) des von der Unterseite (42) der Kopfwand (34) der Befestigungskappe (16) herabragenden Anschlagstutzens (60) auf etwa 2/3 der Höhe der äußeren, oberen Dichtlippe (119) des Schieberkolbens (20) liegenden Höhe bis zu seinem unteren Ende (56) hin konisch verjüngt ist.

6. Handpumpe nach Anspruch 1, **dadurch gekennzeichnet, daß** die untere Dichtlippe (120) des Schieberkolbens (20) länger als die obere Dichtlippe (119) des Schieberkolbens (20) bemessen ist.

7. Handpumpe nach Anspruch 1, **dadurch gekennzeichnet, daß** in gleichen Umfangswinkelabständen angeordnete, radiale Führungsleisten (70) sich von der Innenwand des Pumpengehäuses (12) von der unteren Ringschulter (68) des Pumpenzylinders (66) bis zum Ansatz des unteren, zylindrischen Gehäuseabschnitts (32) radial nach innen bis auf einen lichten Durchmesser des unteren Gehäuseabschnitts (32) erstrecken und obere Stirnflächen (74) aufweisen, die nach unten und innen bogenförmig abgeschrägt sind und stetig in innere, achsparallele Schmalseiten (76) der Führungsleisten (70) übergehen.

8. Handpumpe nach Anspruch 1, **dadurch gekennzeichnet, daß** das untere Ende (96) der den Pumpenschaft (18) beaufschlagenden Schraubendruckfeder (24) auf den oberen Stirnflächen (92) von Käfigleisten (86) eines Ventilkäfigs (84) für das Ansaugventil (22) abgestützt ist, wobei die Schraubendruckfeder (24) einen Außendurchmesser aufweist, der dem lichten Innendurchmesser des unteren zylindrischen Gehäuseabschnitts (32) im wesentlichen entspricht.

## Claims

1. Hand pump (10) for dispensing a fluid in a container, comprising:
a) a pump housing (12) which has an upper main portion (26), a middle portion (30) which is tapered conically downwards on the lower end (28) of the main portion (26) and a lower cylindrical portion (32) which has a smaller diameter, wherein
b) the main portion (26) is provided with a housing flange (48) and a pump cylinder (66) with an upper opening (14);
c) the lower cylindrical portion (32) is provided with a housing base (78) containing an axial intake opening (80) which forms a valve seat for an intake valve (22);
d) a suction pipe nipple (82) is disposed on the underside of the housing base (78) for a suction pipe which extends into the interior of the container;
e) a fixing cap (16) for fixing the pump housing (12) on an opening of the container, the fixing cap (16) having a top wall (34) with a central through opening (36) for covering the upper opening (14) of the pump housing (12) as well as a cap casing (38) which together with the top wall (34) engages over a housing flange (48);
f) a cylindrical fixing stub (60) which protrudes downwards from the underside (42) of the top wall (34) of the fixing cap (16) into the upper opening (14) of the pump housing (12) and is radially spaced from the pump cylinder (66);
g) a cylindrical pump shaft (18) which is movable axially to and fro between an upper rest position and a lower pump stroke end position and of which the shaft end which projects out of the pump housing (12) through the through opening (36) of the fixing cap (16) is provided with a dispenser head having an outlet opening, whilst a shaft end (96) thereof which is closed and conically tapered towards the lower end is disposed within the pump housing (12), an axial cylindrical through channel (114) for the fluid in the container extending through the pump shaft (18);
h) an annular shoulder (68) on the lower end of the pump cylinder (66);
i) a plurality of radial through openings (112) which are disposed in the wall of the pump shaft (18) above the conically tapered lower end (96) of the pump shaft (18);
j) an upper radial entraining catch (98) in the form of a radial shoulder axially spaced above the radial through openings (112) of the pump shaft (18), a cylindrical longitudinal portion (102) of the pump shaft (18) extending between the through openings (112) and the entraining catch (98);
k) a lower outer sealing shoulder (118) spaced below the radial through openings (112);
l) a sleeve-like piston (20) which is connected to the pump shaft (18) and is provided with a respective outer upper and lower sealing lip (119, 120) which rest so as to form a seal on the inner wall (67) of the pump cylinder (66);
m) stops in the pump housing (12) for the valve piston (20) which limit its stroke;
n) an approximately horizontal connecting web (124) of the valve piston (20) which extends radially inwards approximately half-way along the height of the inner face of the sealing lips (119, 120) and from the inner end of which a sealing collar (128) projects which rests so as to be relatively axially movable between the entraining catch (98) and the radial through openings (112) and in the rest position of the pump (10) extends to a height which is spaced below the entraining catch (98) of the pump shaft (18);
o) the connecting web (124) is provided with a sealing device which in the rest position of the pump (10) extends with the lower sealing shoulder (118) of the pump shaft (18) so as to seal the through openings (112) of the latter;
**characterised in that**
p) the horizontal connecting web (124) is a component of an H-shaped cross-section of the wall of the valve piston (20) and the sealing device is formed by a radially inner lower arm of the H-shaped cross-section of the piston wall of the valve piston (20) in the form of an annular sealing sleeve (132) which extends downwards from the inner end of the connecting web (124) of the valve piston (20) and is tapered conically inwards;
q) the internal diameter of an annular sealing edge (134) of the sealing sleeve (132) is of smaller dimension than the diameter of the cylindrical shaft portion (102) above the through openings (112);
r) the through openings (112) of the pump shaft (18) which are disposed at an equal angular spacing in the circumferential direction and at the same height are disposed on the lower end of a cylindrical longitudinal portion (108) of the pump shaft (18), the diameter of which is of smaller dimension than that of the pump shaft (18) and is limited by the cylindrical longitudinal portion (102) of the pump shaft (18) which is disposed above it and of which the diameter corresponds to the external diameter of the rest of the pump shaft (18) and has an entraining catch (98) for the valve piston (20) on the upper end;
s) the lower end of the cylindrical longitudinal portion (102) merges into a portion (106) which is tapered conically downwards and is adjoined at its lower end by the cylindrical longitudinal portion (108) which comprises an upper solid-walled cylindrical portion (109) and a lower portion (110) of the same diameter which is provided with through openings (112) and below which it merges into a contact surface (116) which widens conically downwards for the sealing sleeve (132) of the valve piston (20) and extends as far as the sealing shoulder (118) of the pump shaft (18) of the sealing sleeve (132) of the valve piston (20).

2. Hand pump as claimed in Claim 1, **characterised in that** the contact surface (116) which widens downwards encloses an acute angle in the range from 10° to 15° with the main axis of the pump (10).

3. Hand pump as claimed in Claim 1, **characterised in that** the entraining catch (98) disposed above the through openings (112) forms an upper stroke limit for the valve piston (20) on the pump shaft (18) and is provided on its underside with an annular groove (138) running round it, wherein an inner arm of the inverted U-shaped groove profile of the annular groove (138) of the cylindrical longitudinal portion (102) of the pump shaft (18), the base and an outer profile arm (140) of the annular groove (138) are formed by the entraining catch (98).

4. Hand pump as claimed in Claim 3, **characterised in that** the outer profile arm (140) of the annular groove (138) of the entraining catch (98) encloses with the main axis of the pump (10) an acute angle which is open towards the pump chamber (64) in such a way that during engagement in the annular groove (13) the inner sealing collar (128) of the valve piston (20) can be pressed against the wall of the cylindrical longitudinal portion (102) of the pump shaft so as to form a seal.

5. Hand pump as claimed in Claim 1, **characterised in that** the cylindrical outer face (58) of the fixing stub (60) which projects from the underside (42) of the top wall (34) of the fixing cap (16) is tapered conically towards its lower end (56) at about 2/3 of the height of the outer upper sealing lip (119) of the valve piston (20).

6. Hand pump as claimed in Claim 1, **characterised in that** the lower sealing lip (120) of the valve piston (20) is of longer dimension than the upper sealing lip (119) of the valve piston (20).

7. Hand pump as claimed in Claim 1, **characterised in that** radial guide strips (70) disposed at an equal circumferential angular spacing extend radially inwards from the inner wall of the pump housing (12) from the lower annular shoulder (68) of the pump cylinder (66) as far as the junction with the lower cylindrical housing portion (32) to an internal. diameter of the lower housing portion (32) and have upper end faces (74) which have a curved chamfer downwards and inwards and constantly merge into inner axially parallel narrow faces (76) of the guide strips (70).

8. Hand pump as claimed in Claim 1, **characterised in that** the lower end (96) of the helical compression spring (24) which acts on the pump shaft (18) is supported on the upper end faces (92) of cage strips (86) of a valve cage (84) for the intake valve (22), the helical compression spring (24) having an external diameter which substantially corresponds to the internal diameter of the lower cylindrical housing portion (32).

## Revendications

1. Pompe à main (10) pour la distribution d'un liquide dans un réservoir, comprenant :
a) un carter de pompe (12) qui comporte un tronçon principal supérieur (26), un tronçon central, aminci vers le bas en forme de cône (30) à l'extrémité inférieure (28) du tronçon principal (26) ainsi qu'un tronçon inférieur cylindrique ayant un diamètre aminci (32), moyennant quoi
b) le tronçon supérieur (26) est muni d'une bride de carter (48) et comporte un corps de pompe (66) avec un orifice supérieur (14) ;
c) le tronçon inférieur cylindrique (32) est muni d'un fond de carter (78) qui comprend un orifice d'aspiration (80) qui forme un siège de soupape pour une soupape d'aspiration (22) ;
d) un mamelon de conduite d'aspiration (82) est placé sur le côté inférieur du fond de carter (78) pour une conduite d'aspiration s'étendant à l'intérieur du réservoir ;
e) un couvercle de fixation (16) pour la fixation du carter de pompe (12) sur un orifice du réservoir, moyennant quoi le couvercle de fixation (16) comporte une paroi de face (34) avec un orifice de passage central (36) pour recouvrir l'orifice supérieur (14) du carter de pompe (12) ainsi qu'une enveloppe de couvercle (38) qui, conjointement avec la paroi de face (34), empiète sur une bride de carter (48) ;
f) une tubulure de butée cylindrique (60) qui fait saillie vers le bas à partir d'un côté inférieur (42) de la paroi de face (34) du couvercle de fixation (16) dans l'orifice supérieur (14) du carter de pompe (12) à une distance radiale du corps de pompe (66) ;
g) une tige de pompe cylindrique (18) qui est déplaçable selon un mouvement de va et vient axial entre une position supérieure de repos et une position inférieure de fin de course de pompe et dont l'extrémité de tige faisant saillie hors du carter de pompe (12) à travers l'orifice de passage (36) du couvercle de fixation (16) est munie d'une tête de distribution comportant un orifice de sortie alors qu'une extrémité de tige (96), fermée à l'extrémité inférieure et amincie en forme de cône, de cette même tige est placée à l'intérieur du carter de pompe (12), moyennant quoi un conduit de passage cylindrique axial (114) s'étend à travers la tige de pompe (18) pour le liquide du réservoir ;
h) un épaulement annulaire (68) à l'extrémité inférieure du corps de pompe (66) ;
i) plusieurs orifices de passage radiaux (112) qui sont disposés dans la paroi de la tige de pompe (18) au-dessus de l'extrémité de tige (96) amincie en forme de cône de la tige de pompe (18) ;
j) une butée d'entraînement supérieure, radiale, en forme d'épaulement annulaire (98) à une distance axiale au-dessus des orifices de passage radiaux (112), moyennant quoi un tronçon longitudinal cylindrique (102) de la tige de pompe (18) s'étend entre les orifices de passage radiaux (112) et la butée d'entraînement (98) ;
k) un épaulement d'étanchéité inférieur, extérieur (118) à distance en dessous des orifices de passage radiaux (112) ;
l) un piston en forme de manchon (20), qui est relié à la tige de pompe (18) et qui est muni de lèvres d'étanchéité extérieures, supérieure et inférieure (119, 120), qui s'appuient de manière étanche sur une paroi intérieure (67) du corps de pompe (66) ;
m) des butées dans le carter de pompe (12) pour le piston coulissant (20) qui limitent la course de celui-ci ;
n) une nervure de liaison à peu près horizontale (124) du piston coulissant (20) qui s'étend à peu près à mi-hauteur du côté intérieur des lèvres d'étanchéité (119, 120) dans le sens radial vers l'intérieur, à partir de l'extrémité intérieure de laquelle s'élève une collerette d'étanchéité (128) qui s'appuie de manière relativement mobile dans le sens axial sur le tronçon longitudinal cylindrique (102) entre la butée d'entraînement (98) et les orifices de passage radiaux (112) et qui, dans la position de repos de la pompe (10), s'étend jusqu'à une hauteur à distance en dessous de la butée d'entraînement (98) de la tige de pompe (18) ;
o) la nervure de liaison (124) est munie d'un dispositif d'étanchéité qui, dans la position de repos de la pompe (10), coopère avec l'épaulement d'étanchéité inférieur (118) de la tige de pompe (18) pour l'étanchéité des orifices de passage (112) de cette dernière ;
**caractérisée en ce que**
p) la nervure de liaison horizontale (124) fait partie d'une section transversale en forme de H de la paroi du piston coulissant (20) et le dispositif d'étanchéité est formé par un montant radialement intérieur, inférieur, de la section transversale en forme de H de la paroi du piston coulissant (20) sous forme d'une enveloppe d'étanchéité annulaire (132) qui s'étend, aminci en forme de cône, vers le bas et vers l'intérieur à partir de l'extrémité intérieure de la nervure de liaison (124) du piston coulissant (20) :
q) le diamètre intérieur d'une arête d'étanchéité annulaire (134) de l'enveloppe d'étanchéité (132) est plus petit que le diamètre du tronçon de tige cylindrique (102) au-dessus des orifices de passage (112) ;
r) les orifices de passage (112) de la tige de pompe (18) disposés selon à des intervalles angulaires identiques dans le sens circonférentiel et à la même hauteur sont placés à l'extrémité inférieure d'un tronçon longitudinal cylindrique (108) de la tige de pompe (18) dont le diamètre est plus petit que celui de la tige de pompe (18) et qui est délimité par le tronçon longitudinal cylindrique (102) de la tige de pompe (18) placé par-dessus dont le diamètre correspond au diamètre extérieur de l'autre tige de pompe (18) et qui comporte à l'extrémité supérieure une butée d'entraînement (98) pour le piston coulissant (20) ;
s) l'extrémité inférieure du tronçon longitudinal cylindrique (102) se transforme en un tronçon (106) aminci vers le bas en forme de cône à l'extrémité inférieure duquel est raccordé le tronçon longitudinal cylindrique (108) qui comprend un tronçon cylindrique supérieur massif (109) et un tronçon inférieur (110) de même diamètre qui est muni des orifices de passage (112) et qui se transforme en dessous de celui-ci en une surface d'arrêt s'élargissant vers le bas en forme de cône (116) pour l'enveloppe d'étanchéité (132) du piston coulissant (20), laquelle surface s'étend jusqu'à l'épaulement d'étanchéité (118) de la tige de pompe (18) pour l'enveloppe d'étanchéité (132) du piston coulissant (20).

2. Pompe à main selon la revendication 1, **caractérisée en ce que** la surface d'arrêt s'élargissant vers le bas en forme de cône (116) inclut, avec l'axe principal de la pompe (10), un angle aigu dans la plage comprise entre 10° et 15°.

3. Pompe à main selon la revendication 1, **caractérisée en ce que** la butée d'entraînement (98) placée au dessus des orifices de passage (112) forme sur la tige de pompe (18) une limitation de course supérieure pour le piston coulissant (20) et est munie, sur sa face inférieure, d'une rainure annulaire circulaire (138), moyennant quoi un montant intérieur du profil de rainure inversement en forme de U de la rainure annulaire (138) est formé par le tronçon longitudinal cylindrique (102) de la tige de pompe (18), le fond et un montant de profil extérieur (140) de la rainure annulaire (138) sont formés par la butée d'entraînement (98).

4. Pompe à main selon la revendication 3, **caractérisée en ce que** le montant de profil extérieur (140) de la rainure annulaire (138) de la butée d'entraînement (98) inclut, avec l'axe principal de la pompe (10), un angle aigu s'ouvrant vers la chambre de pompe (64) de manière à ce que la collerette d'étanchéité intérieure (128) du piston coulissant (20) puisse être compressée de manière étanche contre la paroi du tronçon longitudinal cylindrique (102) de la tige de pompe (18) lorsqu'elle s'engrène dans la rainure annulaire (138).

5. Pompe à main selon la revendication 1, **caractérisée en ce que** le côté extérieur cylindrique (58) de la tubulure de butée (60) qui fait saillie vers le bas à partir du côté inférieur (42) de la paroi de face (34) du couvercle de fixation (16) est aminci en forme de cône jusqu'à son extrémité inférieure (56) à environ 2/3 de la hauteur de la lèvre d'étanchéité extérieure supérieure (119) du piston coulissant (20).

6. Pompe à main selon la revendication 1, **caractérisée en ce que** la lèvre d'étanchéité inférieure (120) du piston coulissant (20) est plus longue que la lèvre d'étanchéité supérieure (119) du piston coulissant (20).

7. Pompe à main selon la revendication 1, **caractérisée en ce que** des barres de guidage radiales (70), disposées à des intervalles angulaires périphériques égaux, s'étendent radialement vers l'intérieur à partir de la paroi intérieure du carter de pompe (12) entre l'épaulement annulaire inférieur (68) du corps de pompe (66) et la butée du tronçon de carter inférieur cylindrique (32) jusqu'à un diamètre intérieur du tronçon de carter inférieur (32) et comportent des surfaces frontales supérieures (74) qui sont chanfreinées vers le bas et vers l'intérieur en forme d'arc et qui se transforment progressivement en chants (76) intérieurs, parallèles à l'axe, des barres de guidage (70).

8. Pompe à main selon la revendication 1, **caractérisée en ce que** l'extrémité inférieure (96) du ressort cylindrique de compression (24) actionnant la tige de pompe (18) s'appuie sur les surfaces frontales supérieures (92) des barres de cage (86) d'une cage de soupape (84) pour la soupape d'aspiration (22), moyennant quoi le ressort cylindrique de compression (24) présente un diamètre extérieur qui correspond sensiblement au diamètre intérieur du tronçon de carter inférieur cylindrique (32).
